# EUROPÄISCHE PATENTSCHRIFT

(11) **EP 3 333 982 B1**
(45) Veröffentlichungstag und Bekanntmachung des Hinweises auf die Patenterteilung: **19.06.2019**
(21) Anmeldenummer: 17206002.2
(22) Anmeldetag: 07.12.2017
(51) Int. Cl.: H01R 4/40, H01R 11/12

(54) **ANSCHLUSSADAPTER ZUM VERBINDEN EINES ELEKTRISCHEN GERÄTES SOWIE SYSTEM UND ELEKTRISCHE ANLAGE**
CONNECTION ADAPTER FOR CONNECTING AN ELECTRICAL DEVICE, ALSO SYSTEM AND ELECTRICAL INSTALLATION
ADAPTATEUR DE RACCORDEMENT PERMETTANT DE RACCORDER UN APPAREIL ÉLECTRIQUE AINSI QUE SYSTÈME ET INSTALLATION ÉLECTRIQUE

(30) Priorität: 07.12.2016 DE 102016224405
(43) Veröffentlichungstag der Anmeldung: 13.06.2018
(73) Patentinhaber: Power Plus Communications AG, 68167 Mannheim (DE)
(72) Erfinder: Veselcic, Marko, 67122 Altrip (DE)
(74) Vertreter: Patent- und Rechtsanwälte Ullrich & Naumann

(56) Entgegenhaltungen:
- EP-A1- 1 675 221
- FR-A- 360 147
- US-A- 5 879 202

## Beschreibung

Die Erfindung betrifft einen Anschlussadapter zum Verbinden eines elektrischen Gerätes mit einem Anschlussmittel einer elektrischen Anlage. Ferner betrifft die Erfindung ein entsprechendes System und eine elektrische Anlage mit mindestens einem derartigen System.

Bei Powerline Communication-Systemen wird ein Energieversorgungsnetzwerk zum Austausch von Kommunikationssignalen zwischen den Teilnehmern des Systems genutzt. Die zu übertragenden Daten werden im höherfrequenten Bereich auf eine oder mehrere Leitungen des Energieversorgungsnetzwerks moduliert, beispielsweise auf eine Phase relativ zum Neutralleiter oder zwischen zwei Phasen. Bei der Breitbandvariante von Powerline Communication - Breitband-Powerline (BPL) - werden beispielsweise meist Signalanteile im Frequenzbereich zwischen 1 und 30 MHz verwendet. Zum Einkoppeln der Kommunikationssignale auf die Leitungen des Energieversorgungsnetzwerks bzw. zum Auskoppeln von über das Energieversorgungsnetzwerk übertragenen Kommunikationssignalen werden Koppler genutzt, die zudem die hohe Netzspannung des Energieversorgungsnetzwerks von der Kommunikationseinheit fernhalten. Die Koppler sind meist kapazitive Koppler, die so dimensioniert sind, dass die niederfrequente Netzspannung des Energieversorgungsnetzwerks signifikant reduziert oder gar vollständig blockiert wird und Kommunikationssignale weitgehend unverändert durchgelassen werden.

Zum Anschluss eines derartigen Kopplers ist es weit verbreitet, die Anschlusskabel des Kopplers mit Anschlussmitteln einer elektrischen Anlage zu verbinden, die wiederum mit dem Energieversorgungsnetzwerk verbunden ist. Häufig ist hierzu an dem jeweiligen Anschlusskabel des Kopplers ein Kabelschuh, meist ein Ringkabelschuh, angebracht, der mit einer der Anschlussklemmen der elektrischen Anlage verbunden wird. Beispielhaft sei hierzu auf eine Niederspannungshochleistungssicherungslastleiste - kurz NH-Sicherungslastleiste - verwiesen. Ein derartiges Anschlussszenarium ist in Fig. 1 dargestellt. Das Anschlussmittel ist hier durch eine M12-Schraube oder einen M12-Gewindebolzen gebildet, wobei auch andere Schrauben- bzw. Gewindegrößen gebräuchlich sind, beispielsweise M8. An diesem Anschlussmittel ist ein Kabelschuh (A) eines Niederspannungskabels (B) angeschlossen. Der Kabelschuh (A) des Niederspannungskabels (B) ist mit einer ersten Schraubenmutter (C) an der M12-Schraube/dem M12-Gewindebolzen befestigt. Der Anschluss eines Kopplers ist in Fig. 2 dargestellt. Zusätzlich zu der ersten Schraubenmutter (C) ist eine zweite Schraubenmutter (C) auf der M12-Schraube/dem M12-Gewindebolzen aufgeschraubt. Das Anschlusskabel (E) des Kopplers weist einen Kabelschuh (F) auf, der mit einer Spezialschraubenmutter (G) gesichert ist. All diese Komponenten, d.h. der Kabelschuh (A) des Niederspannungskabels (B), die erste und zweite Schraubenmutter (C, D), der Kabelschuh (F) des Anschlusskabels (E) des Kopplers und die Spezialschraubenmutter (G), sind auf der M12-Schraube bzw. dem M12-Gewindebolzen angeordnet. Es ist zu erkennen, dass für diese Anschlussmöglichkeit zwei Voraussetzungen erfüllt sein müssen:
1. Das Gewinde der Anschlussschraube muss ausreichend lang sein, um alle für den Anschluss notwendigen Komponenten tragen zu können.
2. Das überstehende Gewinde muss nach vorne zeigen, d.h. es muss für die Installation des Kopplers zugänglich sein.

Bei vielen Installationen sind jedoch nicht beide dieser - trivial klingenden - Voraussetzungen erfüllt. So ist häufig das verbleibende Gewinde zu kurz, um ein sicheres und zuverlässiges Befestigen des Anschlusskabels des Kopplers an der Schraube zu gewährleisten. Auch die zweite Anforderung ist bei vielen elektrischen Anlagen nicht erfüllt, da die Schrauben in Richtung der elektrischen Anlage verbaut sind und das Gewinde damit für eine weitere Installation nicht zugänglich ist. Wenn nur eine der beiden Voraussetzungen nicht erfüllt ist, sind umfangreiche Umbaumaßnahmen notwendig, um die Installationsvoraussetzungen zu schaffen. Diese Umbaumaßnahmen sind zeitaufwändig und damit kostenintensiv. Ferner ist für den Umbau die sonst übliche Installation an einer spannungsführenden Anlage aus Sicherheitsgründen ausgeschlossen, so dass die elektrische Anlage für die Umbauarbeiten abgeschaltet werden muss, was die Kosten weiter erhöht.

Ein anderes Problem bei der Verwendung der zuvor beschriebenen Spezialmutter ist der Bedarf an einem relativ großen Bauraum. Neben dem Platz für die Spezialmutter wird Platz für die zweite Schraubenmutter benötigt. Gleichzeitig muss ein Mindestabstand zu der Gehäusewandung, im vorliegenden Fall üblicherweise eine Gehäusetüre, verbleiben. Nicht in allen Einbausituationen ist dieser benötigte Bauraum verfügbar.

Auch wenn sich die voranstehenden Ausführungen auf den Anschluss eines BPL-Kopplers an einer NH-Sicherungslastleiste beziehen, so wird ein Fachmann erkennen, dass die voranstehend beschriebene Problematik bei verschiedensten Szenarien entstehen kann, bei denen ein elektrisches Gerät direkt oder über Anschlussmittel einer elektrische Anlage an ein Energieversorgungsnetzwerk angeschlossen werden soll. Dabei kann das Energieversorgungsnetzwerk sowohl Niederspannung, d.h. Wechselspannungen bis zu 1000V, als auch Mittelspannung, d.h. Wechselspannungen über 1000V bis 52 kV, führen. Auch das Anschlussmittel muss nicht zwangsläufig eine Schraubverbindung sein, auch wenn sich diese im Bereich der Energieversorgung als Quasistandard durchgesetzt hat. Üblicherweise genügt es, wenn das Anschlussmittel im Wesentlichen prismenförmig ist, wobei der Außenquerschnitt - nur um einige Beispiele zu nennen - rund, sechseckig oder quadratisch sein kann.

Aus der FR 360 147 A ist eine zangenförmige Verbindungsklemme mit den Merkmalen des Oberbegriffs von Anspruch 1 bekannt, die insbesondere für den Fahrzeugbereich konzipiert ist. Die Verbindungsklemme besteht aus zwei Schenkeln, die um eine genietete Achse verschwenkbar sind. In einem geschlossenen Zustand ähnelt die Verbindungsklemme einem Ringkabelschuh. An dem der genieteten Achse gegenüberliegenden Ende sind an dem einen Schenkel eine Erhebung und an dem anderen Schenkel eine korrespondierende Vertiefung ausgebildet, die im geschlossenen Zustand ineinandergreifen und die Verbindungsklemme in dem geschlossenen Zustand halten.

Die US 5,879,202 A und die EP 1 675 221 A1 offenbaren Batterieklemmen, die den Anschluss eines Anschlusskabels an einem Batteriepol ermöglichen.

Der vorliegenden Erfindung liegt die Aufgabe zugrunde, eine Anschlussmöglichkeit für ein elektrisches Gerät an ein Anschlussmittel einer elektrischen Anlage zu schaffen, die aufwändige Umbaumaßnahmen vermeidet, einen möglichst geringen Platzbedarf hat und einen einfachen und sicheren Anschluss des elektrischen Gerätes ermöglicht.

Erfindungsgemäß wird die voranstehende Aufgabe durch die Merkmale des Anspruchs 1 gelöst. Danach weist der in Rede stehende Anschlussadapter mindestens eine Gruppe von Umgreifelementen auf, die scheibenförmig ausgebildet und untereinander mittels eines Scharniers um eine senkrecht zu den Umgreifelementen angeordneten Scharnierachse zumindest in eine Schließrichtung schwenkbar verbunden sind,
wobei die Umgreifelemente jeweils eine Aussparung zum teilweisen Umgreifen des Anschlussmittels aufweisen, wobei die Aussparungen der Umgreifelemente einer Gruppe von Umgreifelementen gemeinsam einen Aufnahmebereich zur zumindest teilweisen Aufnahme des Anschlussmittels begrenzen,
wobei mindestens ein Umgreifelement einer Gruppe von Umgreifelementen eine Verschlussöffnung aufweist, die sich in der Schließrichtung verjüngt und die mit einer Verschlussöffnung eines anderen Umgreifelements der Gruppe von Umgreifelementen einen Überlappbereich zum Einführen eines Verschlusselements aufweist, und
wobei ein Betätigen und/oder Einführen des Verschlusselements in dem/den Überlappbereich eine Bewegung der Umgreifelemente um die Scharnierachse in die Schließrichtung bewirkt.

Die voranstehende Aufgabe ist ferner durch ein System nach Anspruch 11 gelöst, das einen entsprechenden Anschlussadapter und ein Anschlussmittel umfasst.

Des Weiteren ist die voranstehende Aufgabe durch eine elektrische Anlage nach Anspruch 14 gelöst, die mindestens ein erfindungsgemäßes System umfasst, wobei das/die Anschlussmittel mit einer elektrischen Funktionsgruppe der elektrischen Anlage verbunden ist und vorzugsweise zum Verbinden der Funktionsgruppe mit einem Energieversorgungsnetzwerk ausgebildet ist.

In erfindungsgemäßer Weise ist zunächst erkannt worden, dass selbst bei sehr beengten Installationssituationen stets ausreichend Platz für das Handhaben des Anschlussmittels vorhanden ist. Im Falle einer M12-Schraube bzw. einer M12-Schraubenmutter bedeutet dies, dass zumindest so viel Platz zur Verfügung steht, dass eine passende Stecknuss eines Steckschlüsselsatzes auf die M12-Schraubenmutter gesteckt und damit die Schraubenmutter angezogen oder gelöst werden kann. Da dieser Platz lediglich dann frei zugänglich sein muss, wenn Änderungen an den mit dem Anschlussmittel verbundenen Nieder- oder Hochspannungskabeln durchgeführt werden, steht dieser Platz für den Anschluss eines elektrischen Geräts zur Verfügung. Erfindungsgemäß ist daher ein Anschlussadapter bereitgestellt, der diesen Platz nutzt und ein Verbinden des elektrischen Geräts mit dem Anschlussmittel ermöglicht.

Zum Erzielen eines einfach herzustellenden Anschlussadapters umfasst der erfindungsgemäße Anschlussadapter mindestens eine Gruppe von scheibenförmigen Umgreifelementen, die untereinander mit mindestens einem Scharnier verbunden sind. Dadurch sind die Umgreifelemente um eine durch ein Scharnier gebildete und senkrecht zu den Umgreifelementen angeordneten Scharnierachse bewegbar, wobei zumindest eine Bewegung in eine Schließrichtung ermöglicht sein sollte. Jedes Umgreifelement weist eine Aussparung auf, die ein aufzunehmendes Anschlussmittel teilweise umgreifen kann. Gemeinsam begrenzen die Aussparungen der Umgreifelemente einer Gruppe von Umgreifelementen einen Aufnahmebereich, der zur zumindest teilweisen Aufnahme des Anschlussmittels ausgebildet ist. Eine "teilweise Aufnahme das Anschlussmittels" wird insbesondere dann zu erwarten sein, wenn das Anschlussmittel groß ist. So dürfte beispielsweise bei einer M12-Schraube als Anschlussmittel lediglich ein Teil des Schraubenkopfes in den Aufnahmebereich aufgenommen werden.

Zum Herbeiführen einer Bewegung in Schließrichtung bei der Installation des Anschlussadapters an dem Anschlussmittel weist mindestens eines der Umgreifelemente einer Gruppe von Umgreifelementen eine besonders ausgebildete Verschlussöffnung auf. Diese besonders ausgebildete Verschlussöffnung verjüngt sich erfindungsgemäß in Schließrichtung und bildet mit einer Verschlussöffnung eines anderen Umgreifelements der Gruppe von Umgreifelementen einen Überlappbereich. Die Verschlussöffnung des anderen Umgreifelements kann dabei ebenso verjüngend oder aber auch nicht-verjüngend ausgebildet sein. Wichtig ist, dass durch den Überlappbereich eine Öffnung durch die beteiligten Umgreifelemente entsteht, durch die ein Verschlusselement geführt werden kann. Durch die verjüngende Ausgestaltung mindestens einer Verschlussöffnung des Überlappbereichs entsteht bei Betätigen und/oder Einführen des Verschlusselements eine Bewegung der Umgreifelemente der Gruppe von Umgreifelementen in Schließrichtung. Dies resultiert daraus, dass das Verschlusselement infolge der Verjüngung der Verschlussöffnung bei dessen Betätigung bzw. Einführung in die der Schließrichtung entgegengesetzten Richtung gedrängt wird. Auf diese Weise entsteht in der Gruppe von Umgreifelementen eine Schließbewegung, so dass sich der von den Aussparungen der Umgreifelemente begrenzte Aufnahmebereich verkleinert und eine kraftschlüssige Verbindung zwischen Anschlussadapter und Anschlussmittel entstehen kann. Damit lässt sich der erfindungsgemäße Anschlussadapter sicher auf einem Anschlussmittel installieren und kann gleichzeitig einfach aufgebaut sein. Sofern mehrere Gruppen von Umgreifelementen verwendet werden, kann sich der Überlappbereich durch die Verschlussöffnungen aller bei der Schließbewegung beteiligten Umgreifelemente erstrecken.

"Mindestens ein Scharnier" bedeutet, dass die Umgreifelemente der Gruppe von Umgreifelementen eine Bewegung um mindestens eine Achse in mindestens eine Richtung durchführen können. Wenn ein einzelnes Scharnier ausgebildet ist, sind jeweils zwei Umgreifelemente durch ein Scharnier um eine Achse bewegbar verbunden. Wenn die Gruppe von Umgreifelementen mehrere Scharniere aufweist, bilden die Umgreifelemente der Gruppe eine Art Kette, deren Kettenglieder jeweils durch eines der Scharniere um eine Achse bewegbar verbunden sind. Die beiden Endglieder dieser Kette sind dann durch die zuvor beschriebene Verschlussöffnung verbunden.

"Scheibenförmig" bedeutet, dass die Ausmaße der Umgreifelemente in mindestens einer Richtung deutlich größer sind als in Richtung der Dicke. Der Begriff sollte jedoch nicht als Beschränkung der Formgebung der Umgreifelemente auf einen sehr flachen Zylinder verstanden werden. Auch wenn die Umgreifelemente in der Praxis häufig als Ausschnitt eines Zylinders oder eines Prismas mit elliptischer Grundfläche gebildet sein werden, so ist der Außenquerschnitt der Umgreifelemente nicht zwingend auf einen Kreis oder eine Ellipse beschränkt. Vielmehr können die Umgreifelemente Ausschnitte von prinzipiell beliebig geformten flachen Objekten darstellen. Es ist nicht einmal zwingend erforderlich, dass die Umgreifelemente in Längs- und Querrichtung eine weitgehend konstante Höhe aufweisen.

Für die Funktionsweise des erfindungsgemäßen Anschlussadapters ist es prinzipiell unerheblich, wie viele Gruppen von Umgreifelementen der Anschlussadapter aufweist. Der Anschlussadapter muss mindestens eine Gruppe von Umgreifelementen aufweisen, so dass dies eine untere Grenze bildet. Eine zu große Anzahl von Gruppen ist wenig praktikabel, da ein derartiger Anschlussadapter unpraktikabel große Ausmaße annehmen würde. Wenn der Anschlussadapter beispielsweise 100 Gruppen von Umgreifelemente aufweisen würde, dürfte der Anschlussadapter eine kaum handhabbare Dicke erreichen. In der Praxis dürfte eine obere Grenze bei 10 Gruppen liegen, wobei dies üblicherweise von der Dicke der einzelnen Umgreifelemente abhängen wird.

Die Dicke der scheibenförmig Umgreifelemente wird sich im Wesentlichen an dem verwendeten Material orientieren. Die Umgreifelemente sollten dick genug sein, dass sie sich bei der Montage des Anschlussadapters auf dem Anschlussmittel nicht verformen. Dies bedeutet, dass die Umgreifelemente bei dem verwendeten Material und der verwendeten Dicke in der Lage sein muss, die bei der Montage und während der Verwendung des Anschlussadapters auftretenden Kräfte weitgehend ohne Verformungen aufzunehmen. Gleichzeitig sollten die Umgreifelemente dünn genug sein, damit sie noch als "scheibenförmig" im Sinne der vorliegenden Erfindung angesehen werden können. In der Praxis wird sich die Dicke der Umgreifelemente zwischen 0,2 mm und 4 mm bewegen. Vorzugsweise liegt die Dicke zwischen 0,8 mm und 2 mm.

Bezüglich des Materials der Umgreifelemente sind wenige Voraussetzungen erforderlich. Wesentlich ist, dass die Umgreifelemente aus einem leitfähigen Material gefertigt sind oder dass zumindest die Innenseite der Aussparung oder Teile davon elektrisch leitend ist/sind. Beispielhaft, jedoch nicht auf diese Auflistung beschränkt, sei auf die Verwendung von Stahl, insbesondere 8.8-Stahl, Aluminium oder Messing hingewiesen. Insbesondere bei der Verwendung mit einem BPL-Koppler oder einem anderen elektrischen Gerät, das höherfrequente Signale empfangen und/oder senden soll, empfiehlt es sich zur Vermeidung eines Sprungs im Wellenwiderstand, dass die Leitfähigkeit des Materials der Umgreifelemente annähernd so groß ist wie die Leitfähigkeit des Anschlussmittels. Besonders günstig sind die Verhältnisse dann, wenn die Umgreifelemente aus demselben Material wie das Anschlussmittel besteht. Da der Anschlussadapter üblicherweise für bekannte Anschlussszenarien gefertigt werden wird, ist das zu erwartende Material des Anschlussmittels üblicherweise bekannt und damit diese Voraussetzungen in der Praxis einfach zu realisieren. Ein gleiches Material zwischen Anschlussmittel und Umgreifelementen empfiehlt sich auch zur Vermeidung von galvanischer Korrosion, insbesondere wenn die elektrische Anlage, beispielsweise im Außenbereich eines Straßenverteilers zu finden ist und eine hohe Luftfeuchtigkeit zu erwarten ist. Darüber hinaus sind die Umgreifelemente vorzugsweise einstückig hergestellt.

Das Anschlussmittel der elektrischen Anlage kann auf verschiedenste Weise gebildet sein. Prinzipiell wäre jeder elektrisch leitfähige Körper, der Teil der elektrischen Anlage ist und mit einem Leiter eines Energieversorgungsnetzwerks verbunden ist, als Anschlussmittel geeignet. Besonders gut eignen sich jedoch im Wesentlichen prismenförmige Anschlussmittel, da dort eine große Kontaktfläche zwischen Anschlussmittel und Anschlussadapter realisierbar ist, was wiederum die kraftschlüssige Verbindung zwischen Anschlussmittel und Anschlussadapter begünstigt. Dabei kann dieses prismenförmige Anschlussmittel über glatte Oberflächen verfügen oder auch strukturiert sein. Das prismenförmige Anschlussmittel kann prinzipiell sogar durch einen Gewindeabschnitt gebildet sein. Die Grundfläche des prismenförmigen Anschlussmittels kann rund, quadratisch oder sechseckig sein oder eine andere polygonale Form aufweisen. Besonders bevorzugte Anschlussmittel sind jedoch durch hexagonale Schraubenköpfe, zylinderförmige Schraubenköpfe (beispielsweise von Innensechskantschrauben) oder hexagonale Schraubenmuttern gebildet. Eine derartige Schraube bzw. Schraubenmutter kann verschiedenste Abmaßungen aufweisen. Metrische Schrauben sind ebenso verwendbar wie zöllische. Besonders bevorzugter Weise sind die Schrauben jedoch metrische Schrauben, wobei ganz besonders bevorzugter Weise eine M12- oder M8-Schraube Verwendung findet.

Auch die elektrische Anlage kann durch die verschiedensten Anlagen gebildet sein. Dabei sollte die elektrische Anlage mit einem Energieversorgungsnetzwerk verbunden sein, wobei das Energieversorgungsnetzwerk sowohl ein geografisch weit ausgedehntes Netzwerk als auch ein Inselnetzwerk sein kann. Das Energieversorgungsnetzwerk kann ein Niederspannungsnetzwerk oder ein Mittelspannungsnetzwerk sein. Besonders bevorzugter Weise ist die elektrische Anlage eine Anlage, die bei der Verteilung von elektrischer Energie genutzt wird, beispielsweise eine NH-Sicherungslastleiste, eine Schaltanlage oder ein Transformator.

Auch hinsichtlich des anschließbaren elektrischen Geräts besteht kaum eine Einschränkung. Hinsichtlich des Stroms, der über die Anschlusskrone zu oder von dem elektrischen Gerät fließt, ist jedoch eine Einschränkung sinnvoll. Üblicherweise sollten die fließenden Ströme nicht zu groß sein. So dürften beispielsweise Ströme im zweistelligen Ampere-Bereich in vielen Anwendungsszenarien ungünstig sein, zumal in derartigen Fällen an den Kontaktflächen zwischen Umgreifelemente und Anschlussmittel deutliche Feldspitzen auftreten dürften. Vorzugsweise kommt der erfindungsgemäße Anschlussadapter zum Anschluss eines Kopplers, insbesondere eines BPL-Kopplers, oder eines Messgeräts zum Einsatz. Dort sind die fließenden Ströme vergleichsweise klein und bewegen sich üblicherweise deutlich unterhalb von einem Ampere.

Aufgrund der Anordnung der Scharnierachse senkrecht zu den scheibenförmigen Umgreifelementen ist der Aufnahmebereich des Anschlussadapters durch die schmalen Kanten der Umgreifelemente begrenzt. Daher wird nach der Installation des Anschlussadapters auf dem Anschlussmittel stets ein Teil der schmalen Kante der Umgreifelemente in Kontakt mit dem Anschlussmittel stehen. Diese die Aussparung begrenzende Kante der Umgreifelemente kann auf verschiedenste Weise ausgebildet sein. So könnte die Kante beispielsweise glatt sein. Vorzugsweise ist die Kante jedoch profiliert. Diese Profilierung kann sowohl in einer relativ feinen Strukturierung als auch in einer Grobstruktur bestehen. Eine feine Strukturierung kann beispielsweise durch relativ beliebig gestaltete Linien in der Oberfläche der Kante gebildet sein, die dadurch eine aufgeraute Fläche erzeugen. Denkbar wäre auch dass die feine Strukturierung durch Zähne gebildet sind, die im montierten Zustand des Anschlussadapters auf dem Anschlussmittel im direkten Kontakt mit dem Anschlussmittel stehen. Durch eine derartige feine Strukturierung ist es möglich, den zwischen Anschlussmittel und Anschlussadapter entstehenden Kraftschluss zu verbessern. Des Weiteren kann die Feinstruktur dazu beitragen, dass eine auf dem Anschlussmittel eventuell vorhandene Korrosionsschicht durchstoßen wird.

Eine Grobstruktur kann durch eine Anpassung der die Aussparung begrenzenden Kante der Umgreifelemente auf das Anschlussmittel gebildet sein. Zwar ist der Anschlussadapter ohne eine derartige Grobstruktur in relativ beliebiger Orientierung um eine Achse parallel zu der Scharnierachse anordenbar. Dabei könnte in einzelnen Anwendungsszenarien allerdings die Kontaktfläche zwischen Anschlussadapter und Anschlussmittel nicht ausreichend groß sein, so dass die Verbindung zwischen Anschlussadapter und Anschlussmittel nicht ausreichend belastbar wäre. Daher ist in einer bevorzugten Weiterbildung eine Grobstruktur an der die Aussparung begrenzenden Kante vorhanden.

In einer einfachen Ausgestaltung dieser Grobstruktur kann die die Aussparung begrenzende Kante dem Verlauf des aufzunehmenden Anschlussmittels nachempfunden sein. Insbesondere bei nicht rotationssymmetrischen Anschlussmitteln würde dadurch ein Aufnahmebereich entstehen, in dem das Anschlussmittel in diskreten Orientierungen aufgenommen werden kann. Dabei kann die die Aussparung begrenzende Kante durch Vor- und/oder Rücksprünge profiliert sein. Dadurch entstehen grob strukturierte Zähne, die zumindest teilweise in Kontakt mit einem aufgenommenen Anschlussmittel stehen würden. Insbesondere bei einer Anpassung der Aussparung an ein aufzunehmendes Anschlussmittel können diese Vor- und/oder Rücksprünge derart ausgebildet sein, dass eine größere Anzahl von diskreten Orientierungen realisierbar ist. Wenn beispielsweise das Anschlussmittel durch ein Sechskantschraubenkopf gebildet ist, so kann bei einer einfachen Ausgestaltung dieser Grobstruktur der Anschlussadapter in sechs diskreten Orientierungen auf den Anschlussmittel angebracht werden. Bei einer entsprechenden Ausgestaltung über Vor- und/oder Rücksprünge können beispielsweise auch zwölf diskrete Orientierungen vorgesehen sein.

Prinzipiell muss an die Formgebung der Umgreifelemente keine allzu großen Anforderungen gestellt werden. Zur Vereinfachung der Produktion des Anschlussadapters sind die einzelnen, den Anschlussadapter bildenden Umgreifelemente jedoch vorzugsweise im Wesentlichen identisch zueinander aufgebaut. "Im Wesentlichen identisch" bedeutet, dass die Umgreifelemente in den wesentlichen formgebenden Merkmalen identisch aufgebaut sind. Es ist allerdings denkbar, dass kleinere Unterschiede zwischen den einzelnen Umgreifelementen bestehen, wie beispielsweise zusätzliche oder fehlende Öffnungen, zusätzliche Befestigungsösen oder andere geringfügige abweichende Elemente. Durch im Wesentlichen identisch aufgebaute Umgreifelemente kann ein besonders günstig herstellbarer Anschlussadapter entstehen.

Vorzugsweise sind die einzelnen Umgreifelemente in parallel zueinander ausgebildeten Ebenen angeordnet. Dabei muss nicht jedes Umgreifelement in einer eigenen parallelen Ebene angeordnet sein. Insbesondere bei der Verwendung von mehr als zwei Umgreifelementen pro Gruppe von Umgreifelementen wäre es denkbar, dass mehrere Umgreifelemente der Gruppe in derselben Ebene angeordnet sind. Durch eine Anordnung der Umgreifelemente in mehreren parallel zueinander ausgebildeten Ebenen kann auf besonders einfache Art und Weise ein Scharnier gebildet werden. Denn ein Scharnier kann in dieser Ausgestaltung durch einen Scharnierstift gebildet sein, der durch Scharnieröffnungen in den Umgreifelemente geführt ist.

Wenn das Scharnier durch einen Scharnierstift in Scharnieröffnungen gebildet ist, kann der Scharnierstift zusätzlich als Anschlusspunkt für ein Anschlusskabel des elektrischen Gerätes genutzt werden. Hierzu müsste an dem Scharnierstift eine entsprechende Anschlussmöglichkeit geschaffen sein. Denkbar wäre beispielsweise, dass an einem Ende des Scharnierstifts eine Öse ausgebildet ist, an der das Anschlusskabel befestigt werden kann. Denkbar wäre aber auch, dass ein Gewinde an einem Ende des Scharnierstifts ausgebildet ist, an dem ein Kabelschuh des Anschlusskabels befestigt werden kann. Ein Fachmann wird verschiedene Möglichkeiten erkennen, wie ein derartiger Stift als Anschlusspunkt für ein Anschlusskabel eines elektrischen Geräts genutzt werden kann.

Die Verschlussöffnung eines Umgreifelements kann auf verschiedenste Arten gebildet sein. So ist es beispielsweise in vielen Ausgestaltungen unerheblich, ob die Verjüngung in Schließrichtung symmetrisch zu einer parallel zu der Schließrichtung angeordneten Achse verläuft. Ferner ist die Formgebung der Verschlussöffnung weitgehend unerheblich, solange die verwendete Form dazu geeignet ist, eine ausreichende Schließbewegung bei Betätigen und/oder Einführen des Verschlusselements in den Überlappbereich herbeizuführen. In diesem Sinne dürfte beispielsweise eine Verschlussöffnung mit einem einfachen kreisförmigen Querschnitt ungeeignet sein, da eine ausreichende Schließbewegung nicht zu erwarten ist. In besonders bevorzugten Ausgestaltungen ist die Verschlussöffnung tropfenförmig oder durch zwei unterschiedlich große exzentrisch angeordnete Öffnungen oder einen Schlitz mit anschließender Bohrung gebildet.

Bei einem oder mehreren der Umgreifelemente kann in einer Weiterbildung ein Anschlussbereich ausgebildet sein, der zum Anschließen eines Anschlusskabels des elektrischen Geräts ausgebildet sein kann. Dieser Anschlussbereich kann verschiedentlich ausgebildet sein, solange eine Anschließbarkeit des Anschlusskabels an dem Anschlussbereich realisierbar ist. Denkbar ist beispielsweise eine Öffnung in einem der Umgreifelemente, an der ein Kabelschuh eines Anschlusskabels mit einer Schraubverbindung befestigt werden kann. In einer bevorzugten Ausgestaltung des Anschlussbereichs besteht dieser aus einer an dem Umgreifelement ausgebildeten Anschlussfahne, auf der ein Steckverbinder an einem Anschlusskabel des elektrischen Geräts aufsteckbar ist. Dabei kann die Anschlussfahne verschiedentlich relativ zu der Ebene des Umgreifelemente angeordnet sein. So kann die Anschlussfahne in einer Ebene mit dem Umgreifelemente angeordnet sein, sodass die Anschlussfahne eine Verlängerung des Umgreifelements in eine Richtung darstellen würde. Allerdings ist auch denkbar, dass die Anschlussbahnen in einem Winkel zu dem Umgreifelemente gebogen ist. Der Winkel und die Richtung der Umbiegung werden dabei von dem jeweiligen Anwendungsszenarium abhängen. Prinzipiell ist es auch denkbar, dass die Anschlussfahne derart gebogen ist, dass der Aufsteckbereich für den Steckverbinder in einer Ebene parallel zu dem Umgreifelement angeordnet ist. Unabhängig von der Anordnung, Abwinkelung und sonstigen Ausgestaltung der Anschlussfahne ist diese vorzugsweise zum Aufstecken eines Flachsteckverbinders ausgebildet.

Wie bereits ausgeführt, kann eine Gruppe von Umgreifelemente prinzipiell aus einer größeren Anzahl von Umgreifelementen bestehen. Zum Erzielen eines besonders einfach aufgebauten Anschlussadapters besteht eine Gruppe von Umgreifelemente jedoch vorzugsweise aus zwei Umgreifelementen, die scherenartig zueinander angeordnet und um eine Scharnierachse bewegbar sind. Dadurch lässt sich der Anschlussadapter mit lediglich einem Scharnier und einem Verschlusselement realisieren. In den meisten Anwendungsszenarien ist diese einfache Ausgestaltung ausreichend, um eine stabile Verbindung zwischen Anschlussmitteln und Anschlussadapter zu erzeugen.

Auch hinsichtlich des Verschlusselements sind mehrere Ausgestaltungen denkbar, die den zu erzielenden Effekt bei dem erfindungsgemäßen Anschlussadapter bewirken können. Wesentlich ist, dass das Verschlusselement dazu in der Lage ist, derart mit der Verschlussöffnung in Wechselwirkung zu treten, dass eine ausreichende Schließbewegung ermöglicht wird. In einer bevorzugten Ausgestaltung ist das Verschlusselement durch eine Schraube, vorzugsweise eine selbstschneidende Blechschraube, gebildet. In diesem Fall besteht das Einführen des Verschlusselements darin, die Schraube in den Überlappbereich einzudrehen. Diese Ausgestaltung bietet den Vorteil, dass ein besonders günstiges Verschlusselement verwendet wird, das zudem eine stabile und zuverlässige Verbindung ermöglicht und besonders einfach installierbar ist.

In einer anderen bevorzugten Ausgestaltung besteht das Verschlusselement aus einem Dorn, der in den Überlappbereich eingeführt wird. Die Funktionsweise ist dabei sehr ähnlich zu einer Schraube, wobei das Einstecken des Dorns nicht durch eine Drehbewegung, sondern durch eine in Längsrichtung auf den Dorn wirkende Kraft hervorgerufen wird. Diese Kraft kann beispielsweise durch einen Mutter erzeugt werden oder durch einfaches mechanisches Eindrücken.

In einer weiteren bevorzugten Ausgestaltung kann das Verschlusselement durch ein Spreizelement gebildet sein, das in dem Überlappbereich betätigt wird. Bei Betätigen des Spreizelements wirkt eine Kraft auf die Außenwandungen des Spreizelement, so dass sich Teile der Außenwandungen des Spreizelements nach außen bewegen. Dies kann beispielsweise dadurch erreicht werden, dass eine Hülse mit Längsschlitzen durch Krafteinwirkung an den Endseiten auseinandergedrückt wird. Die Krafteinwirkung kann beispielsweise durch eine Schraube bewirkt werden, die in eine Mutter gedreht wird. Denkbar ist aber auch, dass ein derartiges Spreizelement ähnlich eines Dübels funktioniert und auf diese Weise eine Verbreiterung des Spreizelement in zumindest eine Querrichtung erzielt wird.

In einer Weiterbildung des Anschlussadapters weist dieser einen Isolierkörper auf, der die Umgreifelemente zumindest teilweise umschließt. Auf diese Weise kann ein leitender Teil des Anschlussadapters gegen unbeabsichtigte Berührung gesichert werden. Der Isolierkörper kann aus den verschiedensten isolierenden Materialien hergestellt sein. Wesentlich dabei ist, dass das Material den jeweiligen elektrischen und mechanischen Anforderungen des Einsatzbereichs standhält. Hierzu eignet sich beispielsweise Silikon, das im Mittelspannungsbereich als Isolierwerkstoff weit verbreitet ist.

Neben einer Funktion zur Isolierung der leitenden Bereiche des Anschlussadapters kann der Isolierkörper zusätzlich bei der Montage des Anschlussadapters unterstützend wirken. In einer Weiterbildung kann bei dem Isolierkörper ein Montagebereich ausgebildet sein, der mit einem Montagewerkzeug bei der Montage des Anschlussadapters wechselwirken kann. In einer besonders einfachen Ausgestaltung des Montagebereichs ist dieser durch einen Gewindeabschnitt gebildet, auf den das Montagewerkzeug aufschraubbar ist. Der Gewindeabschnitt kann als Linksgewinde ausgebildet sein, um nach der Montage bei Entfernen des Montagewerkzeugs von dem Montagebereich ein Drehmoment in Öffnungsrichtung des Anschlussmittels zu vermeiden.

Für einen besonders kostengünstig herstellbaren Anschlussadapter können die Umgreifelemente durch Ausschnitte eines Blechs gebildet sein. Dabei können die Ausschnitte vorteilhafter Weise durch Stanzen, Wasserstrahlschneiden oder Laserschneiden hergestellt werden. Diese Herstellungsverfahren haben im vorliegenden Anwendungsfall den zusätzlichen Vorteil, dass die Kanten der Umgreifelemente scharfkantig sind. Dieser üblicherweise unerwünschte Umstand hat bei den vorliegenden Anwendungsszenarien den Vorteil, dass eventuell vorhandene Korrosionsschichten besser durchdrungen werden und ein zuverlässigerer Kontakt zwischen Umgreifelementen und Anschlussmittel herstellbar ist.

Bei Verwendung des erfindungsgemäßen Anschlussadapters in einem System aus Anschlussadapter und Anschlussmittel ist das Material des Anschlussadapter vorzugsweise auf das Material des Anschlussmittels angepasst. Dabei empfiehlt es sich, dass das Material der Umgreifelemente gleich hart oder härter als das Material des Anschlussmittels ist. Diese Materialwahl begünstigt, dass ein zuverlässiger elektrischer und mechanischer Kontakt zwischen Anschlussadapter und Anschlussmittel hergestellt werden kann.

Es gibt nun verschiedene Möglichkeiten, die Lehre der vorliegenden Erfindung in vorteilhafter Weise auszugestalten und weiterzubilden. Dazu ist einerseits auf die den nebengeordneten Ansprüchen nachgeordneten Ansprüche und andererseits auf die nachfolgende Erläuterung bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigen
- Fig. 1: eine typische Installationssituation an einer NH-Sicherungslastleiste gemäß Stand der Technik,
- Fig. 2: eine bekannte Anschlussmöglichkeit eines elektrischen Geräts mit einer Spezialschraube gemäß Stand der Technik in der Installationssituation nach Figur 1,
- Fig. 3: eine Draufsicht (Teilfigur 3A) und eine Seitenansicht (Teilfigur 3B) eines Umgreifelements eines ersten Ausführungsbeispiels eines erfindungsgemäßen Anschlussadapters,
- Fig. 4: eine Draufsicht auf das Umgreifelement gemäß Fig. 3 mit einem in der Aussparung des Umgreifelements angeordneten Anschlussmittel,
- Fig. 5: eine Draufsicht ähnlich Fig. 4 mit einem um 30° gedrehten Anschlussmittel,
- Fig. 6: eine Seitenansicht (Teilfigur 6A) und eine Draufsicht (Teilfigur 6B) eines ersten Ausführungsbeispiels eines erfindungsgemäßen Anschlussadapters mit einer Gruppe aus zwei Umgreifelemente,
- Fig. 7: eine Draufsicht (Teilfigur 7A) und eine Seitenansicht (Teilfigur 7B) eines zweiten Ausführungsbeispiels eines erfindungsgemäßen Anschlussadapter mit vier Gruppen aus jeweils zwei Umgreifelemente,
- Fig.: 8 eine Schrägansicht von oben (Teilfigur 8A) und eine Schrägansicht von unten (Teilfigur 8B) des Anschlussadapters gemäß Fig. 7,
- Fig. 9: eine Draufsicht (Teilfigur 9A), eine Seitenansicht (Teilfigur 9B) und eine Schrägansicht (Teilfigur 9C) eines Umgreifelements mit einer abgewickelten Anschlussfahne,
- Fig. 10: eine Draufsicht auf ein Umgreifelement mit einer gerade ausgeführten Anschlussfahne,
- Fig. 11: eine Seitenansicht (Teilfigur 11A), eine Draufsicht von oben (Teilfigur 11B), eine andere Seitenansicht (Teilfigur 11C), eine Draufsicht von unten (Teilfigur 11D) und ein Schnitt durch einen Isolierkörper für einen erfindungsgemäßen Anschlussadapter,
- Fig. 12: eine Seitenansicht (Teilfigur 12A), eine Draufsicht von oben (Teilfigur 12B) und eine andere Seitenansicht (Teilfigur 12C) eines Isolierkörpers entsprechend Fig. 11 mit einem Verschlussdeckel am Boden des Isolierkörpers,
- Fig. 13: eine Draufsicht von unten (Teilfigur 13A), eine Seitenansicht (Teilfigur 13B) und ein Schnitt (Teilfigur 13C) durch den Isolierkörper gemäß Fig. 12,
- Fig. 14: eine Schrägansicht (Teilfigur 14A), eine Draufsicht von oben (Teilfigur 14B) und ein Schnitt (Teilfigur 14C) durch den Isolierkörper gemäß Fig. 12,
- Fig. 15: eine Seitenansicht eines erfindungsgemäßen Anschlussadapters in einem Isolierkörper und einem Anschlusspunkt an einem Scharnierstift,
- Fig. 16: weitere Ansichten des Anschlussadapters gemäß Fig. 15, nämlich eine andere Seitenansicht (Teilfigur 16A), eine Schrägansicht von unten (Teilfigur 16B) und eine Schrägansicht von oben (Teilfigur 16C),
- Fig. 17: eine Draufsicht auf (Teilfigur 17A) und einen Schnitt (Teilfigur 17B) durch den Anschlussadapter gemäß Fig. 15,
- Fig. 18: eine Draufsicht von unten auf einen Anschlussadapter gemäß Fig. 15 mit einem geschlossenen Verschlussdeckel (Teilfigur 18A) und ohne Verschlussdeckel (Teilfigur 18 B),
- Fig. 19: eine Draufsicht von unten (Teilfigur 19A) und eine Schrägansicht (Teilfigur 19B) auf einen Anschlussadapter mit einer gerade ausgeführten Anschlussfahne,
- Fig. 20: eine Seitenansicht (Teilfigur 20A), eine Draufsicht von oben (Teilfigur 20B) und einen Schnitt durch ein Installationswerkzeug (Teilfigur 20C),
- Fig. 21: eine Schrägansicht (Teilfigur 21A) und eine Seitenansicht (Teilfigur 21B) auf den Anschlussadapter gemäß Fig. 19 gemeinsam mit dem Installationswerkzeug nach Fig. 20,
- Fig. 22: eine Ansicht auf einen typischen Mittelspannungsschaltschrank (Teilfigur 22A) und eine Detailansicht der Anschlussklemmen (Teilfigur 22B) mit einem installierten erfindungsgemäßen Anschlussadapter und
- Fig. 23: eine Schrägansicht auf die Detailansicht gemäß Teilfigur 22B.

Die Figuren 3 bis 5 zeigen verschiedene Ansichten eines Umgreifelements, das im Zusammenhang mit dem erfindungsgemäßen Anschlussadapter eingesetzt werden kann. Dabei zeigt Fig. 3A eine Draufsicht auf das Umgreifelemente, Fig. 3B eine Seitenansicht und die Figuren 4 und 5 eine Draufsicht auf das Umgreifelemente mit verschiedenen Orientierungen eines hexagonalen Anschlussmittels.

Das Umgreifelemente 1 ist scheibenförmig aufgebaut und ist durch einen Ausschnitt mit ovaler Außenberandung aus einem Blech gebildet. In Fig. 3B ist zu erkennen, dass die Dicke d deutlich kleiner ist als die Ausdehnung in Längsrichtung (in Fig. 3A oben - unten) oder die Ausdehnung in Querrichtung (in Fig. 3A links - rechts). Das Umgreifelement 1 weist eine Aussparung 2 auf, die zur teilweisen Aufnahme eines Anschlussmittels 3 ausgebildet ist. Die die Aussparung begrenzende Kante 4 weist Vorsprünge 5 und Rücksprünge 6 auf, die bei einem in der Aussparung aufgenommenen Anschlussmittel verschiedene diskrete Orientierungen des Anschlussmittels relativ zu dem Anschlussadapter ermöglicht. In Fig. 5 sind zwei dieser möglichen Orientierungen beispielhaft dargestellt. Es ist zu erkennen, dass das Anschlussmittel in insgesamt zwölf verschiedenen Orientierungen aufgenommen werden kann.

An dem einen Ende des Umgreifelements 1 weist dieses eine Scharnieröffnung 7 auf, in der ein Scharnierstift (Figuren 3 bis 5 nicht dargestellt) aufgenommen werden kann. Auf der der Scharnieröffnung 7 gegenüberliegenden Seite des Umgreifelements 1 ist eine Verschlussöffnung 8 ausgebildet, die sich in Schließrichtung (durch Pfeil 9 angedeutet) verjüngt. In der in den Figuren 3 bis 5 dargestellten Ausführungsform ist die sich verjüngende Verschlussöffnung 8 durch zwei exzentrisch zueinander angeordnete kreisförmige Öffnungen mit unterschiedlichem Durchmesser (nachfolgend auch als "kleinere Öffnung" und "größere Öffnung" bezeichnet) gebildet.

In den Figuren 6 bis 8 ist die Verwendung des Umgreifelements 1 in verschiedenen Ausgestaltungen eines Anschlussadapters dargestellt. Der In Fig. 6 dargestellte Anschlussadapter 10 ist durch eine einzelne Gruppe von zwei identisch aufgebauten Umgreifelementen 1 und einen Scharnierstift 11 gebildet. Die beiden Umgreifelemente 1 sind derart orientiert, dass die Scharnieröffnungen 7 übereinander liegen und auf diese Weise die Aufnahme des Scharnierstifts 11 senkrecht zu den Umgreifelementen 1 ermöglichen. Die beiden Aussparungen 2 der Umgreifelemente 1 begrenzen gemeinsam einen Aufnahmebereich 12, in dem das Anschlussmittel zumindest teilweise aufgenommen werden kann. Die beiden verjüngend ausgebildeten Verschlussöffnungen der Umgreifelemente 1 weisen einen Überlappbereich 13 auf, in den ein hier nicht dargestelltes Verschlusselement aufgenommen werden kann. Es ist dennoch zu erkennen, dass ein in der Überlappbereich 12 aufgenommenes Verschlusselement die beiden Umgreifelemente 12 um die durch den Scharnierstift gebildete Scharnierachse jeweils in die Schließrichtung 9 bewegen wird. Wenn beispielsweise eine selbstschneidende Blechschraube als Verschlusselement verwendet wird, so wird die Blechschraube beim Einschrauben in den Überlappbereich 13 dazu tendieren, von der den Überlappbereich 13 bildenden kleineren Öffnung der Verschlussöffnung 8 in den Bereich der größeren, exzentrischen Öffnung der Verschlussöffnung 8 zu gelangen. Dies führt automatisch dazu, dass sich die Umgreifelemente 1 um die Scharnierachse in die Schließrichtung bewegt werden. Wenn ein Anschlussmittel in dem Aufnahmebereich 12 zumindest teilweise aufgenommen ist und die Abmessung des Aufnahmebereichs 12 ausreichend an das Anschlussmittel angepasst ist, wird eine kraftschlüssige Verbindung zwischen der den Aufnahmebereich 12 begrenzenden Kante der Umgreifelemente 1 und dem Anschlussmittel entstehen. Konkret werden die Vorsprünge 5 in Kontakt mit dem Anschlussmittel treten. Auf diese Weise wird die bei der Schließbewegung entstehende Kraft sehr punktuell auf das Anschlussmittel wirken, sodass eventuell auf dem Anschlussmittel vorhandene Korrosion effektiv durchbrochen werden kann.

In Fig. 7 sind eine Draufsicht von unten (Teilfigur 7A) und eine Seitenansicht (Teilfigur 7B) einer anderen Ausgestaltung eines Anschlussadapter 14 darstellt. Dieser Anschlussadapter 14 besteht aus vier Gruppen von jeweils zwei identisch aufgebauten Umgreifelemente. Prinzipiell wird der in Fig. 6 dargestellte Anschlussadapter bzw. dessen Umgreifelemente viermal übereinandergestapelt. Das Funktionsprinzip des Anschlussadapters 14 ist damit im Wesentlichen identisch zu der Funktionsweise des Anschlussadapter 10, sodass sich weitere Ausführungen hierzu weitgehend erübrigen.

In den Figuren 7 ist ergänzend ein Verschlusselement 15 - eine Blechschraube - sowie ein an dem Scharnierstift 11 ausgebildeter Anschlusspunkt für das elektrische Gerät dargestellt. Das Verschlusselement 15 ist, wie zuvor bereits erläutert, in den Überlappbereich 13 der Gruppen von Umgreifelementen 1 eingesetzt und wird bei der Befestigung des Anschlussadapters auf dem Anschlussmittel in die Verschlussöffnung der Umgreifelemente eingeschraubt. Der an dem Scharnierstift 11 ausgebildete Anschlusspunkt ist in dem dargestellten Beispiel an einem Ende des Scharnierstifts angeordnet. Der Anschlusspunkt kann beispielsweise durch mutterartige Elemente 16 gebildet sein, die auf ein Gewinde an dem Scharnierstift 11 aufgeschraubt sind. Zwischen diesen mutterartigen Elementen 16 ist ein Ringkabelschuh 30 eingeklemmt, der mit einem hier nicht dargestellten Anschlusskabel des elektrischen Geräts verbunden ist. Statt der mutterartigen Elemente kann beispielsweise auch ein Einpressverbinder verwendet werden.

In den Teilfiguren der Fig. 8 sind weitere Ansichten dieses Anschlussadapter 14 dargestellt, nämlich in Teilfigur 8A einen Schrägansicht von unten und in Teilfigur 8B eine Schrägansicht von oben.

Die Figuren 9 und 10 stellen Weiterbildungen eines Umgreifelements dar, bei dem an einem Anschlussbereich ein Steckverbinder zu einem Anschlusskabel eines elektrischen Geräts aufgesteckt werden kann. In Fig. 9 ist ein Anschlussbereich 17 dargestellt, der um 90° relativ zu der Ebene des Umgreifelemente gebogen ist. Dabei zeigt Teilfigur 9A eine Draufsicht auf das Umgreifelements, Teilfigur 9B eine Seitenansicht und Teilfigur 9C eine Schrägansicht des Umgreifelements. Der Anschlussbereich 17 ist als Anschlussfahne ausgebildet, die an den "Rest" des Umgreifelements anschließt und auf die ein Flachsteckverbinder aufgesteckt werden kann.

In Fig. 10 ist eine Draufsicht auf ein Umgreifelement dargestellt, bei dem ein Anschlussbereich 18 und der "Rest" des Umgreifelements in einer Ebene angeordnet sind. Im Übrigen ist auch dieser Anschlussbereich 18 als Anschlussfahne ausgebildet, sodass ein Flachsteckverbinder auf den Anschlussbereich 18 aufgesteckt werden kann.

Anhand der Figuren 11 bis 14 soll auf verschiedene Ausgestaltungen eines Isolierkörpers eingegangen werden, der die leitenden Bestandteile des Anschlussadapters, insbesondere die Umgreifelemente, gegen Berührung schützt. In Fig. 11 ist der Isolierkörper 19 in einer Seitenansicht (Teilfigur 11A), einer Draufsicht von oben (Teilfigur 11B), einer anderen Seitenansicht (Teilfigur 11C), einer Draufsicht von unten (Teilfigur 11D) und einem Schnitt längs der Linie A - A (Teilfigur 11E) darstellt. Der Isolierkörpers ist vorzugsweise aus Silikon gefertigt, was im Nieder- und Mittelspannungsbereich weite Verbreitung findet. In dem unteren Bereich 20 des Isolierkörpers 19 können die Umgreifelemente 1 aufgenommen werden. Ein mittlerer, im Wesentlichen zylinderförmiger Bereich 21 dient dazu, eine eventuell überstehende Schraube des Anschlussmittels aufzunehmen. An dem dem unteren Bereich 20 abgewandten Ende des zylinderförmigen Bereichs 21 ist ein Montagebereich 22 in Form eines Gewindes ausgebildet. An diesem Montagebereich 22 kann während Montage ein Montagewerkzeug befestigt werden. Hierauf wird nachfolgend noch genauer eingegangen. An einer Seite des zylinderförmigen Bereichs 21 ist ein weiterer Bereich 23 ausgebildet, der in seinem Inneren Platz für das Verschlusselement bietet. An der unteren Seite des Isolierkörpers ist ein Verschlussdeckel 24 ausgebildet, der schwenkbar ist und den Bereich im Inneren des Isolierkörpers nach unten hin abschließen kann.

In Fig. 12 und 13 ist dieser Verschlussdeckel 24 nochmals genauer dargestellt. Teilfigur 12A zeigt eine Seitenansicht des Isolierkörpers 19 mit geöffnetem Verschlussdeckel 24, Teilfigur 12B eine Draufsicht und Teilfigur 12C eine Seitenansicht dieses Isolierkörpers 19. In Teilfigur 13A ist eine Draufsicht von unten und in Teilfigur 13B eine Schrägansicht dargestellt. Teilfigur 13C zeigt ein Schnitt längs der Linie B - B, die in Teilfigur 13A eingezeichnet ist. Weitere Ansichten des Isolierkörpers 19 mit geschlossenem Verschlussdeckel 24 sind in den Teilfiguren der Fig. 14 abgebildet.

Die Figuren 15 bis 18 zeigen einen Anschlussadapter mit Isolierkörper und einem an dem Scharnierstift ausgebildeten Anschlusspunkt für ein elektrisches Gerät. Fig. 15 zeigt eine Seitenansicht, Teilfigur 16A eine andere Seitenansicht, Teilfigur 16B eine Schrägansicht von unten, Teilfigur 16C eine Schrägansicht von oben, Teilfigur 17A eine Draufsicht und Teilfigur 17B einen Schnitt entlang der Linie D - D. In diesen Figuren ist nochmals die Funktionsweise der einzelnen Elemente des Anschlussadapters zu erkennen. Insbesondere in Fig. 17B kann deutlich die Positionierung der einzelnen Elemente des Anschlussadapters innerhalb des Isolierkörpers entnommen werden.

Fig. 19 zeigt eine andere Ausgestaltung des Anschlussadapters, bei dem ergänzend eine Anschlussfahne 18 zum Aufstecken eines Flachsteckverbinders 25 aus dem Isolierkörpers 19 nach außen geführt ist.

Fig. 20 zeigt verschiedene Ansichten eines Montagewerkzeugs 26, das auf dem Montagebereich 22 des Isolierkörpers 19 aufgeschraubt werden kann. Teilfigur 20A zeigt eine Seitenansicht, Teilfigur 20B eine Draufsicht von oben und Teilfigur 20C einen Schnitt entlang der Linie E - E. Ein Griffbereich 27 ermöglicht das Anfassen des Montagewerkzeugs 26. Zusätzlich ist ein weiterer Bereich 28 vorgesehen, in den ein Griff eingesteckt werden kann. Denkbar wäre beispielsweise, dass dieser Bereich 28 zur Aufnahme einer Verlängerung eines Steckschlüsselsatzes ausgebildet ist. Entsprechend weist dieser Bereich 28 Vertiefungen zur Aufnahme der Rastkugeln der Verlängerung auf.

Fig. 21 zeigt den Anschlussadapter gemäß Fig. 19 zusammen mit einem Installationswerkzeug gemäß Fig. 20.

Teilfigur 22A zeigt eine Ansicht eines typischen Mittelspannungsschaltschranks. Im unteren Bereich des Schaltschrankinneren sind die Anschlüsse der Mittelspannungskabel sowie die dafür genutzten Anschlussmittel - M12-Schrauben bzw. M12-Schraubenmuttern - zu erkennen. Teilfigur 22B zeigt eine Detailansicht dieses Bereichs. Auf einen der Anschlussmittel - hier für Leiter L2 - ist ein erfindungsgemäßer Anschlussadapter aufgesteckt, der entsprechend den Figuren 15 bis 18 ausgestaltet ist. In der Schrägansicht nach Fig. 23 ist dieser nochmals genauer zu erkennen.

Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Ansprüche verwiesen.

Schließlich sei ausdrücklich darauf hingewiesen, dass die voranstehend beschriebenen Ausführungsbeispiele der erfindungsgemäßen Vorrichtung lediglich zur Erörterung der beanspruchten Lehre dienen, diese jedoch nicht auf die Ausführungsbeispiele einschränken.

### Bezugszeichenliste

1 Umgreifelement
2 Aussparung
3 Anschlussmittel
4 die Aussparung begrenzende Kante
5 Vorsprünge
6 Rücksprünge
7 Scharnieröffnung
8 Verschlussöffnung
9 Schließrichtung
10 Anschlussadapter
11 Scharnierstift
12 Aufnahmebereich
13 Überlappbereich
14 Anschlussadapter
15 Verschlusselement
16 mutterartige Elemente
17 Anschlussbereich
18 Anschlussbereich
19 Isolierkörper
20 Bereich für Umgreifelemente
21 Zylinderförmigen Bereich
22 Montagebereich
23 Bereich für Verschlusselement
24 Verschlussdeckel
25 Flachsteckverbinder
26 Montagewerkzeug
27 Griffbereich
28 Bereich für Verlängerung
29 Vertiefung
30 Ringkabelschuh

## Patentansprüche

1. Anschlussadapter zum Verbinden eines elektrischen Gerätes mit einem Anschlussmittel einer elektrischen Anlage, wobei der Anschlussadapter (10, 14) mindestens eine Gruppe von Umgreifelementen (1) aufweist, die scheibenförmig ausgebildet und untereinander mittels eines Scharniers um eine senkrecht zu den Umgreifelementen (1) angeordneten Scharnierachse zumindest in eine Schließrichtung (9) schwenkbar verbunden sind,
wobei die Umgreifelemente (1) jeweils eine Aussparung (2) zum teilweisen Umgreifen des Anschlussmittels (3) aufweisen, wobei die Aussparungen (2) der Umgreifelemente einer Gruppe von Umgreifelementen (1) gemeinsam einen Aufnahmebereich (12) zur zumindest teilweisen Aufnahme des Anschlussmittels (3) begrenzen,
**dadurch gekennzeichnet, dass** mindestens ein Umgreifelement (1) einer Gruppe von Umgreifelementen eine Verschlussöffnung (8) aufweist, die sich in der Schließrichtung (9) verjüngt und die mit einer Verschlussöffnung (8) eines anderen Umgreifelements (1) der Gruppe von Umgreifelementen (1) einen Überlappbereich (13) zum Einführen eines Verschlusselements (15) aufweist, und
dass ein Betätigen und/oder Einführen des Verschlusselements (15) in dem/ den Überlappbereich (13) eine Bewegung der Umgreifelemente (1) um die Scharnierachse in die Schließrichtung (9) bewirkt.

2. Anschlussadapter nach Anspruch 1, **dadurch gekennzeichnet, dass** eine die Aussparung (2) begrenzende Kante der Umgreifelemente (1) durch Vor- und/oder Rücksprünge (5, 6) profiliert ist, wobei die Vor- und/oder Rücksprünge (5, 6) vorzugsweise an die Form eines aufzunehmenden Anschlussmittels angepasst sind.

3. Anschlussadapter nach Anspruch 1 oder 2, **dadurch gekennzeichnet, dass** die Aussparungen (2) der Umgreifelemente (1) derart ausgebildet sind, dass ein Anschlussmittel (3) in mehreren vorzugsweise diskreten Positionen in dem Aufnahmebereich (12) aufgenommen werden kann.

4. Anschlussadapter nach einem der Ansprüche 1 bis 3, **dadurch gekennzeichnet, dass** die Umgreifelemente (1) im Wesentlichen identisch zueinander aufgebaut und/oder in parallel zueinander angeordneten Ebenen angeordnet sind.

5. Anschlussadapter nach einem der Ansprüche 1 bis 4, **dadurch gekennzeichnet, dass** die Verschlussöffnung (8) eines Umgreifelements (1) tropfenförmig oder durch zwei unterschiedlich große exzentrisch angeordneten Bohrungen oder einen Schlitz mit anschließender Bohrung gebildet ist.

6. Anschlussadapter nach einem der Ansprüche 1 bis 5, **dadurch gekennzeichnet, dass** das Scharnier durch einen Scharnierstift (11) gebildet ist, der durch Scharnieröffnungen (7) der Umgreifelemente (1) geführt ist, wobei der Scharnierstift (11) vorzugsweise derart ausgebildet ist, dass ein Bereich des Scharnierstifts (11) als Anschlusspunkt für ein Anschlusskabel des elektrischen Geräts nutzbar ist.

7. Anschlussadapter nach einem der Ansprüche 1 bis 6, **dadurch gekennzeichnet, dass** bei einem der Umgreifelemente (1) ein Anschlussbereich (17, 18) zum Anschließen eines Anschlusskabels des elektrischen Gerätes ausgebildet ist, wobei der Anschlussbereich vorzugsweise in Form einer Anschlussfahne ausgebildet ist, auf die ein Steckverbinder des Anschlusskabels, vorzugsweise ein Flachsteckverbinder (25), aufsteckbar ist.

8. Anschlussadapter nach einem der Ansprüche 1 bis 7, **dadurch gekennzeichnet, dass** eine Gruppe von Umgreifelementen aus zwei Umgreifelementen (1) besteht, die scherenartig angeordnet und um eine Scharnierachse bewegbar sind.

9. Anschlussadapter nach einem der Ansprüche 1 bis 8, **gekennzeichnet durch** einen Isolierkörper (19), der die Umgreifelemente (1) zumindest teilweise umschließt, wobei an dem Isolierkörper (19) vorzugsweise ein Montagebereich (22) ausgebildet ist, an dem ein Montagewerkzeug (26) für die Montage des Anschlussadapters befestigbar ist.

10. Anschlussadapter nach einem der Ansprüche 1 bis 9, **dadurch gekennzeichnet, dass** die Umgreifelemente (1) aus einem Ausschnitts eines Blechs gebildet sind, die vorzugsweise durch Stanzen, Wasserstrahlschneiden oder Laserschneiden hergestellt sind.

11. System zum Verbinden eines elektrischen Gerätes bestehend aus einem Anschlussadapter (10, 14) nach einem der Ansprüche 1 bis 10 und einem Anschlussmittel (3).

12. System nach Anspruch 11, **dadurch gekennzeichnet, dass** das Material der Umgreifelemente (1) an das Material des Anschlussmittels (3) angepasst ist, wobei das Material der Umgreifelemente (1) gleich hart oder härter als das Material des Anschlussmittels (3) ist.

13. System nach Anspruch 11 oder 12, **dadurch gekennzeichnet, dass** die Bewegung der Umgreifelemente (1) bei Betätigen bzw. Einführen des Verschlusselements (15) derart erfolgt, dass Umgreifelemente (1) von zumindest einer Gruppe von Umgreifelementen eine kraftschlüssige Verbindung mit dem Anschlussmittel (3) eingeht.

14. Elektrische Anlage mit mindestens einem System nach einem der Ansprüche 11 bis 13, wobei das/die Anschlussmittel (3) mit einer elektrischen Funktionsgruppe der elektrischen Anlage verbunden ist und vorzugsweise zum Verbinden der Funktionsgruppe mit einem Energieversorgungsnetzwerk ausgebildet ist.

## Claims

1. Connection adapter for connecting an electrical device to a connection means of an electrical installation, wherein the connection adapter (10, 14) has at least one group of engagement elements (1) which are constructed in the manner of a disc and which are connected to each other by means of a hinge so as to be able to be pivoted about a hinge axis which is arranged perpendicularly to the engagement elements (1) at least in a closing direction (9),
wherein the engagement elements (1) each have a recess (2) for partially engaging round the connection means (3), wherein the recesses (2) of the engagement elements of a group of engagement elements (1) together delimit a receiving region (12) for at least partially receiving the connection means (3),
**characterised in that** at least one engagement element (1) of a group of engagement elements has a closure opening (8) which tapers in the closing direction (9) and which has an overlapping region (13) with a closure opening (8) of another engagement element (1) of the group of engagement elements (1) for introducing a closure element (15), and
**in that** an actuation and/or introduction of the closure element (15) in the overlapping region (13) brings about a movement of the engagement elements (1) about the hinge axis in the closing direction (9).

2. Connection adapter according to claim 1, **characterised in that** an edge of the engagement elements (1) which delimits the recess (2) is profiled by means of protrusions and/or recesses (5, 6), wherein the protrusions and/or recesses (5, 6) are preferably adapted to the shape of a connection means which is intended to be received.

3. Connection adapter according to claim 1 or 2, **characterised in that** the recesses (2) of the engagement elements (1) are constructed in such a manner that a connection means (3) can be received in the receiving region (12) in a plurality of preferably discrete positions.

4. Connection adapter according to any one of claims 1 to 3, **characterised in that** the engagement elements (1) are constructed substantially identically to each other and/or are arranged in planes which are arranged parallel with each other.

5. Connection adapter according to any one of claims 1 to 4, **characterised in that** the closure opening (8) of an engagement element (1) is formed in a drop-like manner or by means of two differently sized eccentrically arranged holes or a slot with an adjacent hole.

6. Connection adapter according to any one of claims 1 to 5, **characterised in that** the hinge is formed by a hinge pin (11) which is guided through hinge openings (7) of the engagement elements (1), wherein the hinge pin (11) is preferably constructed in such a manner that a region of the hinge pin (11) can be used as a connection location for a connection cable of the electrical device.

7. Connection adapter according to any one of claims 1 to 6, **characterised in that** in one of the engagement elements (1) a connection region (17, 18) for connecting a connection cable of the electrical device is constructed, wherein the connection region is preferably constructed in the form of a connection lug, on which a plug connector of the connection cable, preferably a flat plug connector (25), can be fitted.

8. Connection adapter according to any one of claims 1 to 7, **characterized in that** a group of engagement elements comprises two engagement elements (1) which are arranged in a scissor-like manner and which can be moved about a hinge axis.

9. Connection adapter according to any one of claims 1 to 8, **characterized by** an insulation member (19) which at least partially surrounds the engagement elements (1), wherein there is formed on the insulation member (19) preferably one assembly region (22) to which an assembly tool (26) for the assembly of the connection adapter can be secured.

10. Connection adapter according to any one of claims 1 to 9, **characterized in that** the engagement elements (1) are formed from a cut-out of a metal sheet which is preferably produced by means of punching, water jet cutting or laser cutting.

11. System for connecting an electrical device comprising a connection adapter (10, 14) according to any one of claims 1 to 10 and a connection means (3).

12. System according to claim 11, **characterised in that** the material of the engagement elements (1) is adapted to the material of the connection means (3), wherein the material of the engagement elements (1) is equally hard or harder than the material of the connection means (3).

13. System according to claim 11 or 12, **characterized in that** the movement of the engagement elements (1) when the closure element (15) is actuated or introduced is carried out in such a manner that engagement elements (1) of at least one group of engagement elements form a non-positive-locking connection with the connection means.

14. Electrical installation having at least one system according to any one of claims 11 to 13, wherein the connection means (3) is/are connected to an electrical function group of the electrical installation and is/are preferably constructed to connect the function group to an energy supply network.

## Revendications

1. Adaptateur de raccordement permettant de relier un appareil électrique avec un moyen de raccordement d'une installation électrique, l'adaptateur de raccordement (10, 14) comprenant au moins un groupe d'éléments d'enveloppement (1), qui présentent la forme de disques et qui sont reliés entre eux au moyen d'une charnière de manière pivotante autour d'un axe de charnière disposé perpendiculairement aux éléments d'enveloppement (1) au moins dans une direction de fermeture (9),
les éléments d'enveloppement (1) comprenant chacun un évidement (2) pour l'enveloppement partiel du moyen de raccordement (3), les évidements (2) des éléments d'enveloppement d'un groupe d'éléments d'enveloppement (1) délimitant ensemble une partie de logement (12) pour le logement au moins partiel du moyen de raccordement (3),
**caractérisé en ce qu'**au moins un élément d'enveloppement (1) d'un groupe d'éléments d'enveloppement comprend une ouverture de verrouillage (8) qui se rétrécit dans la direction de fermeture (9) et qui comprend, avec une ouverture de verrouillage (8) d'un autre élément d'enveloppement (1) du groupe d'éléments d'enveloppement (1), une zone de superposition (13) pour l'introduction d'un élément de verrouillage (15) et
**en ce qu'**un actionnement et/ou introduction de l'élément de verrouillage (15) dans la ou les zones de superposition (13) provoque un déplacement des éléments d'enveloppement (1) autour de l'axe de charnière dans la direction de fermeture (9).

2. Adaptateur de raccordement selon la revendication 1, **caractérisé en ce qu'**une arête des éléments d'enveloppement (1) délimitant l'évidement (2) est profilée par des saillies et/ou des retraits (5, 6), les saillies et/ou retraits (5, 6) étant de préférence adaptés à la forme d'un moyen de raccordement à loger.

3. Adaptateur de raccordement selon la revendication 1 ou 2, **caractérisé en ce que** les évidements (2) des éléments d'enveloppement (1) sont conçus de façon à ce qu'un moyen de raccordement (3) puisse être logé dans plusieurs positions, de préférence discrètes, dans la partie de logement (12).

4. Adaptateur de raccordement selon l'une des revendications 1 à 3, **caractérisé en ce que** les éléments d'enveloppement (1) sont réalisés de manière globalement identique entre eux et/ou sont disposés dans des plans parallèles entre eux.

5. Adaptateur de raccordement selon l'une des revendications 1 à 4, **caractérisé en ce que** l'ouverture de verrouillage (8) d'un élément d'enveloppement (1) présente la forme d'une goutte ou est constituée de deux alésages de tailles différentes disposés de manière excentrique ou d'un d'une fente suivie d'un alésage.

6. Adaptateur de raccordement selon l'une des revendications 1 à 5, **caractérisé en ce que** la charnière est constituée d'une broche de charnière (11), qui est guidée à travers des ouvertures de charnière (7) des éléments d'enveloppement (1), la broche de charnière (11) étant de préférence conçue de façon à ce qu'une partie de la broche de charnière (11) puisse être utilisée comme un point de raccordement pour un câble de raccordement de l'appareil électrique.

7. Adaptateur de raccordement selon l'une des revendications 1 à 6, **caractérisé en ce que**, dans un des éléments d'enveloppement (1), une partie de raccordement (17, 18) est réalisée pour le raccordement d'un câble de raccordement de l'appareil électrique, la partie de raccordement étant conçue de préférence sous la forme d'une languette de raccordement, sur laquelle un connecteur du câble de raccordement, de préférence un connecteur plat (25), peut être enfiché.

8. Adaptateur de raccordement selon l'une des revendications 1 à 7, **caractérisé en ce qu'**un groupe d'éléments d'enveloppement est constitué de deux éléments d'enveloppement (1) qui sont disposés à la manière de ciseaux et qui sont mobiles autour d'un axe de charnière.

9. Adaptateur de raccordement selon l'une des revendications 1 à 8, **caractérisé par** un corps isolant (19) qui entoure au moins partiellement les éléments d'enveloppement (1), moyennant quoi, sur le corps isolant (19), est réalisé de préférence une partie de montage (22) à laquelle peut être fixé un outil de montage (26) pour le montage de l'adaptateur de raccordement.

10. Adaptateur de raccordement selon l'une des revendications 1 à 9, **caractérisé en ce que** les éléments d'enveloppement (1) sont constitués de découpes dans une tôle, qui sont réalisés, de préférence, par estampage, découpe au jet d'eau ou découpe au laser.

11. Système pour le raccordement d'un appareil électrique, constitué d'un adaptateur de raccordement (10, 14) selon l'une des revendications 1 à 10 et d'un moyen de raccordement (3).

12. Système selon la revendication 11, **caractérisé en ce que** le matériau des éléments d'enveloppement (1) est adapté au matériau du moyen de raccordement (3), le matériau des éléments d'enveloppement (1) présentant la même dureté ou étant plus dur que le matériau du moyen de raccordement (3).

13. Système selon la revendication 11 ou 12, **caractérisé en ce que** le déplacement des éléments d'enveloppement (1) a lieu lors de l'actionnement ou de l'introduction de l'élément de verrouillage (15) de façon à ce que les éléments d'enveloppement (1) d'au moins un groupe d'éléments d'enveloppement forment avec le moyen de raccordement (3) une liaison par force.

14. Installation électrique avec au moins un système selon l'une des revendications 11 à 13, le/les moyens de raccordement (3) étant reliés avec un groupe fonctionnel électrique de l'installation électrique et étant conçus de préférence pour le raccordement du groupe fonctionnel avec un réseau d'alimentation en énergie.
